# EUROPÄISCHE PATENTSCHRIFT

(11) **EP 0 668 478 B1**
(45) Veröffentlichungstag und Bekanntmachung des Hinweises auf die Patenterteilung: **22.07.1998**
(21) Anmeldenummer: 94117059.9
(22) Anmeldetag: 28.10.1994
(51) Int. Cl.: F26B 21/00, F26B 11/12, B01F 13/02

(54) **Rührwerksbehälter**
Receptacle with stirring device
Récipient avec dispositif agitateur

(30) Priorität: 16.02.1994 DE 9402499 U
(43) Veröffentlichungstag der Anmeldung: 23.08.1995
(73) Patentinhaber: L.B. BOHLE PHARMATECHNIK GmbH, D-59320 Ennigerloh (DE)
(72) Erfinder: Bohle, Lorenz Bernhard, D-59320 Ennigerloh 2 (DE)
(74) Vertreter: Habbel, Hans-Georg, Dipl.-Ing.

(56) Entgegenhaltungen:
- EP-A- 0 019 594
- EP-A- 0 268 691
- GB-A- N12 232
- GB-A- 2 158 365
- US-A- 3 829 022
- US-A- 3 862 707
- US-A- 3 913 238
- US-A- 4 465 238

## Beschreibung

Die Erfindung bezieht sich auf einen Rührwerksbehälter zum Trocknen und ggf. Granulieren von schüttfähigen Produkten.

Aus der US-PS 3 862 707 ist ein Trocknungsbehälter bekannt, der eine trichterförmige Wandung aufweist, die unten offen ist und keinen Boden aufweist. Ein Rührwerk ist in diesen Behältern nicht vorgesehen.

In bekannten Vorrichtungen zum Trocknen und ggf. Granulieren von pulverisiertem Material für pharmazeutische Produkte, z. B. gemäß der EP-385 965 B1, erfolgt das Zuführen des sogenannten ,,Schleppgases" zum Abführen der Feuchte aus dem Trokkungsprozeß durch einen dreiarmigen Rührflügel hindurch in das Produkt. Dieses hat den Nachteil, daß es nur drei Einlaßstellen in einem Rührwerksbehälter gibt, da der dreiarmige Rührflügel eben nur an drei Stellen das Gas in das Produkt ablassen kann. Hierbei bilden sich im Stillstand des Rührflügels schnell Zonen, durch die das Gas in Kanälen entweicht, und das übrige Produkt kommt nicht mit dem Trocknungsgas in Berührung. Nur wenn der Rührflügel in Bewegung ist, ist eine einigermaßen gleichmäßige Durchflutung des zu bearbeitenden Produktes mit Gas sicherzustellen. Da aber bei einer Granulation mit anschließender oder gleichzeitiger Trocknung das Wesentliche darin besteht, daß das Produkt nicht zu stark durch einen Rührer mechanisch beansprucht wird, ist es vorteilhaft, wenn man den Rührer nicht sehr oft in Bewegung setzen muß, sondern die Schleppgasverteilung auf den Umfang des Produktes durch andere Maßnahmen sicherstellen könnte.

Bei den bekannten Anordnungen entsteht auch ein hygienisches Problem. Die Aussparungen in den Rührwerksflügeln werden über Sintermetalle oder ähnliche poröse Werkstoffe erreicht, die sich aber schlecht oder gar nicht reinigen lassen, so daß derartige Einrichtungen für pharmazeutische Produkte nicht einsetzbar sind.

Der Erfindung liegt die Aufgabe zugrunde, eine gleichmäßige Durchströmung des zu behandelnden Produktes in einem Rührwerksbehälter mit Schleppgas zu erreichen, wobei aber die Gaseintrittsöffnungen jederzeit inspizierbar sind und somit qualifizierbare und validierbare Maschinen der pharmazeutischen Industrie angeboten werden können.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt erfolgt bei der neuen Einrichtung die Gaszufuhr durch den Isoliermantel, wobei das Gas in eine zylindrische Cartridge-Einheit geleitet wird. Diese Einheit weist ein zylindrisches Element mit konischer Verjüngung auf, das mit einem Siebgewebe von 10 µm oder kleiner ausgestattet ist und dem Gas die Möglichkeit gibt, durch dieses Edelstahlsiebgewebe in das Produkt des Rührwerksbehälters einzutreten. Die Gaszufuhr durch die Isoliermantelkonstruktion des eigentlichen Rührwerksbehälters ist so ausgebildet, daß im Reinigungsfall keine Totzonen in diesem Bereich geschaffen werden, sondern an der tiefsten Stelle jeweils der Austritt des Gases erfolgt und somit auch eine eventuelle Reinigungs- und Desinfektionsflüssigkeit zugeführt werden kann. Über einen Schnellverschluß in Form eines Spannringes lassen sich die demontierbaren Patronen vakuumdicht mit dem Behälterinneren verschließen. So ist sichergestellt, daß das Schleppgas nicht nach außen dringen kann.

Als Schleppgas kann sowohl Luft mit einer ausreichenden Filtrierung nach Pharma-Qualität mit einer ganz normalen Raumtemperatur eingesetzt werden, aber auch ein Inertgas. Mit der neuerungsgemäßen Einrichtung ist es möglich, ein wassergebundenes Granulierhilfsmittel innerhalb eines Drittels der normalen Vakuumtrocknungszeit aus dem Produkt zu entfernen.

Ein Ausführungsbeispiel der Erfindung wird nachfolgend anhand der Zeichnung erläutert.

In der Zeichnung ist ein Ausschnitt aus einer Behälterbodenwand 1 dargestellt, die eine Gaseinlaßöffnung 2 aufweist. Die Behälterbodenwand wird von einem Rohrstutzen 6 durchquert, der fest mit den metallischen Wandteilen der Bodenwand 1 verschweißt ist, wobei bei dem dargestellten Ausführungsbeispiel weiterhin ein Teil des Isoliermantels 14 und ein Teil des Wassermantels 15 erkennbar ist.

Bei dem dargestellten Ausführungsbeispiel schließt der Rohrstutzen 6 an die Öffnung der Behälterbodenwand so an, daß eine Ringstufe geschaffen wird, auf die sich eine in den Rohrstutzen 6 einsetzbare Gasführungspatrone 3 abstützt. Die Abstützung erfolgt dabei unter Zwischenschaltung einer Ringdichtung 9.

Die eigentliche Gaseinlaßöffnung 2 des Behälterbodens 1 oder der Gasführungspatrone 3 wird durch ein Siebgewebe 4 verschlossen, das sehr engmaschig ist, beispielsweise eine Maschenweite von 10 µm aufweist.

In den Raum des Rohrstutzens 6 führt eine Gaszuführungsleitung 7, die frei im Raum des Rohrstutzens 6 mündet, wobei zwischen dem Inneren dieser Gaszuführungsleitung 7 und dem Innenraum 5 der Gasführungspatrone 3 eine Verbindung durch Gasöffnungen 12 hergestellt wird, die in der Zeichnung erkennbar sind.

Die Gasführungspatrone 3 weist an ihrer Außenseite einen Ringkragen 8 auf, mit dem sie sich auf dem äußeren Teil des Rohrstutzens 6 abstützt, und zwar ebenfalls wiederum unter Zwischenschaltung einer Ringdichtung 10. Die Festlegung der Gasführungspatrone 3 an dem Rohrstutzen 6 erfolgt über einen Spannring 11, so daß eine vakuumdichte Verbindung zwischen der Gasführungspatrone 3 und dem Rohrstutzen 6 sowie dem Innenraum des eigentlichen Rührwerksbehälters geschaffen wird.

In einem Rührwerksbehälter, der neuerungsgemäß ausgebildet ist, können sechs solcher Gasführungspatronen 3 und Rohrstutzen 6 vorgesehen sein, und auch die im Zentrum des Rührwerksbehälterbodens angeordnete Entleerungsklappe kann zusätzlich mit einer Gasführungspatrone 3 und einem Rohrstutzen 6 versehen sein.

Die neue Vorrichtung ermöglicht die Zufuhr von Schleppgas in einen Rührwerksbehälter in 35großem Umfang, so daß dadurch die Trocknungszeit des Behälterinhaltes erheblich verringert werden kann.

## Patentansprüche

1. Rührwerksbehälter zum Trocknen und ggf. Granulieren von schüttfähigen Produkten, insbesondere für pharmazeutische Produkte, mit die Behälterbodenwand (1) durchquerenden Gaseinlaßöflnungen (2), in die je eine Gasführungspatrone (3) einsetzbar ist, die an der dem Behälterinnenraum zugewandten Seite und gegenüber ihrem Innenraum (5) durch ein Siebgewebe (4) abgeschlossen ist, wobei in die Isoliermantelkonstruktion des Behälters Rohrstutzen (6) eingesetzt sind, die an ihrer zum Behälterinnenraum hin gerichteten Seite die Gaseinlaßöffnung definieren und die über die Behälteraußenseite nach außen vorstehen und zur Aufnahme der Gasführungspatronen (3) dienen, und wobei die Verbindung zwischen dem Inneren der Gaszuführungsleitung (7) und dem Inneren der Gasführungspatrone (3) über in dem Mantel der Gasführungspatrone (3) vorgesehene Gasöffnungen (12) erfolgt.

2. Vorrichtung nach Anspruch 1, dadurch gekennzeichnet, daß das Siebgewebe (4) aus Edelstahl besteht und eine Siebweite von etwa 10 µm aufweist.

3. Vorrichtung nach einem der vorhergehenden Ansprüche, dadurch gekennzeichnet, daß zu jedem Rohrstutzen (6) eine Gaszuführungsleitung (7) führt, die in den Innenraum des Rohrstutzens (6) mündet.

4. Vorrichtung nach einem der vorhergehenden Ansprüche, dadurch gekennzeichnet, daß jede Gasführungspatrone (3) aus einem Zylinderkörper besteht, der an seinem einen Ende durch das Siebgewebe (4) abgeschlossen ist, wobei sich dieses Ende der Gasführungspatrone abdichtend im Bereich der Gaseinlaßöffnung (2) an der Innenseite des Rohrstutzens (6) abstützt und das andere Ende der Gasführungspatrone (3) sich mittels eines Ringkragens (8) abdichtend abstützt und hier festlegbar ist.

5. Vorrichtung nach einem der vorhergehenden Ansprüche, dadurch gekennzeichnet, daß die Abdichtung der Gasführungspatrone (3) innerhalb des Rohrstutzens (6) über Ringdichtungen (9 und 10) erfolgt.

6. Vorrichtung nach einem der vorhergehenden Ansprüche, dadurch gekennzeichnet, daß die Festlegung der Gasführungspatrone (3) innerhalb des Rohrstutzens (6) durch einen Schnellverschluß (Spannring 11) erfolgt.

## Claims

1. Receptacle with stirring device for drying and, if appropriate, granulating pourable products, more particularly for pharmaceutical products, having gas inlet ports (2) which pass right through the receptacle's bottom wall (1) and into each of which can be inserted a gas conducting cartridge (3) which is occluded on the side nearest the interior of the receptacle and opposite its interior (5) by a screen netting (4); inserted into the insulating casing construction of the receptacle are pipe sockets (6) which on their side directed towards the interior of the receptacle define the gas inlet port and which project outwards past the outside of the receptacle and are used to accommodate the gas conducting cartridges (3); communication between the inside of the gas supply line (7) and the inside of the gas conducting cartridge (3) is accomplished via gas ports (12) provided in the casing of the gas conducting cartridge (3).

2. The apparatus according to claim 1, characterised in that the screen netting (4) is made of stainless steel and has a mesh size of approximately 10 µm.

3. The apparatus according to either of the preceding claims, characterised in that leading to each pipe socket (6) is a gas supply line (7) which opens out into the interior of the pipe socket (6).

4. The apparatus according to any of the preceding claims, characterised in that each gas conducting cartridge (3) consists of a cylinder head which is occluded at one end by the screen netting (4), the said end of the gas conducting cartridge being sealingly supported on the inner face of the pipe socket (6) in the region of the gas inlet port (2) and the other end of the gas conducting cartridge (3) being sealingly supported by means of an annular collar (8) and adapted to be located there.

5. The apparatus according to any of the preceding claims, characterised in that the sealing of the gas conducting cartridge (3) inside the pipe socket (6) is accomplished via ring seals (9 and 10).

6. The apparatus according to any of the preceding claims, characterised in that a fast-action closure (clamping ring 11) is used to locate the gas conducting cartridge (3) inside the pipe socket (6).

## Revendications

1. Récipient mélangeur pour sécher ou, le cas échéant, pour granuler des produits en vrac, et destiné notamment à des produits pharmaceutiques, comportant des orifices d'admission de gaz (2) traversant la paroi formant le fond du récipient (1), dans chacun desquels il est possible d'insérer une cartouche de guidage de gaz (3), qui est fermée par un tamis (4) du côté dirigé vers l'intérieur du récipient et, vis-à-vis de l'intérieur (5) de ladite cartouche de guidage de gaz, des tubulures (6), qui, du côté dirigé vers l'intérieur du récipient définissent l'orifice d'admission de gaz et font saillie vers l'extérieur au-delà de la face externe du récipient, les tubulures servant à recevoir les cartouches de guidage de gaz (3) et étant insérées dans la structure de l'enveloppe isolante du récipient, la liaison entre l'intérieur du conduit d'amenée de gaz (7) et l'intérieur de la cartouche de guidage de gaz (3) ayant lieu par l'intermédiaire d'orifices de passage pour le gaz (12) prévus dans l'enveloppe de la cartouche de guidage de gaz (3).

2. Dispositif selon la revendication 1, caractérisé en ce que le tamis (4) est en acier inoxydable et possède une ouverture de maille de 10 µm.

3. Dispositif selon l'une des revendications précédentes, caractérisé en ce qu'un conduit d'amenée de gaz (7), qui débouche à l'intérieur de la tubulure (6), mène à chaque tubulure (6).

4. Dispositif selon l'une des revendications précédentes, caractérisé en ce que chaque cartouche de guidage de gaz (3) est constituée d'un corps cylindrique qui, à l'une de ses extrémités, est fermé par le tamis (4), cette extrémité de la cartouche de guidage de gaz prenant appui sur la face interne de la tubulure (6), dans la zone de l'orifice d'admission de gaz (2), avec étanchéité, et l'autre extrémité de la cartouche de guidage de gaz (3) prenant appui avec étanchéité grâce à un rebord annulaire (8) et pouvant être fixée à ce niveau.

5. Dispositif selon l'une des revendications précédentes, caractérisé en ce que l'étanchéité de la cartouche de guidage de gaz (3) à lieu à l'intérieur de la tubulure (6) par l'intermédiaire de joints toriques (9 et 10).

6. Dispositif selon l'une des revendications précédentes, caractérisé en ce que la fixation de la cartouche de guidage de gaz (3) à l'intérieur de la tubulure (6) est effectuée au moyen d'une fermeture rapide (anneau tendeur 11).
